# EUROPÄISCHE PATENTSCHRIFT

(11) **EP 3 448 063 B1**
(45) Veröffentlichungstag und Bekanntmachung des Hinweises auf die Patenterteilung: **29.09.2021**
(21) Anmeldenummer: 18186865.4
(22) Anmeldetag: 01.08.2018
(51) Int. Cl.: H04R 25/00

(54) **VERFAHREN ZUM ANPASSEN EINER HÖRVORRICHTUNG**
METHOD FOR FITTING A HEARING AID
PROCÉDÉ DE RÉGLAGE D'UN DISPOSITIF DE CORRECTION AUDITIVE

(30) Priorität: 25.08.2017 DE 102017214942
(43) Veröffentlichungstag der Anmeldung: 27.02.2019
(73) Patentinhaber: Sivantos Pte. Ltd., Singapore 539775 (SG)
(72) Erfinder: MÄNNEL, Tom, 91054 Erlangen (DE)
(74) Vertreter: FDST Patentanwälte

(56) Entgegenhaltungen:
- WO-A1-2012/066149
- WO-A1-2013/075255
- WO-A1-2016/095987
- DE-A1-102007 035 174
- US-A1- 2002 176 584

## Beschreibung

Die Erfindung betrifft ein Verfahren zum Anpassen einer Hörvorrichtung.

Hörgeräte sind tragbare Hörvorrichtungen, welche allgemein zur Ausgabe von Schall ausgebildet sind. Hierbei wird unter Schall allgemein ein akustisches Signal, beispielsweise Musik und / oder Sprache verstanden.

Unter einer Hörvorrichtung wird allgemein jedes im oder am Ohr tragbare, einen Schall produzierendes Gerät, beispielweise ein Headset, Kopfhörer und dergleichen verstanden. Entsprechende Hörvorrichtungen sind prinzipiell bekannt und zum Beispiel in der US 2002/176 584 A1 oder der WO 2013/075 255 A1 beschrieben.

Hörgeräte sind speziell auch als Hörhilfegeräte ausgebildet. Unter Hörhilfegerät wird ein Gerät zur Versorgung einer hörgeschädigten oder hörbeeinträchtigten Person verstanden, welche das Hörhilfegerät insbesondere durchgängig oder die meiste Zeit trägt, um ein Hördefizit auszugleichen.

Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Zusätzlich weist beispielsweise ein IDO-Hörgerät häufig einen Schallkanal und ein HDO-Gerät üblicherweise einen Schallschlauch auf. Der Schall wird hierbei mittels des Schallschlauchs, der beispielsweise mit einer Otoplastik im Gehörgang fixiert ist, zum Trommelfell des Nutzers übertragen. Bei IDO-Geräten dient der Schallkanal analog zum Schallschlauch beim HDO-Gerät einer Übertragung des Schalls vom Hörer zu einem Ausgang des Gehäuses und somit in Richtung des Trommelfells des Nutzers.

Das Hördefizit und / oder die Hörbeeinträchtigung des Nutzers ist häufig nicht gleichmäßig über den gesamten Frequenzbereich der auditiven Wahrnehmung des Nutzers ausgeprägt. D.h. das Gehör des Nutzers ist beispielsweise lediglich in einem bestimmten Frequenzbereich beeinträchtigt oder das Hördefizit und / oder die Hörbeeinträchtigung des Nutzers variiert über das hörbare Frequenzspektrum (akustische Signale mit einer Frequenz im Bereich von 20Hz bis 20kHz).

Eine Einstellung des Hörgeräts, insbesondere eine Anpassung an den Nutzer, erfolgt beispielsweise mittels einer Einstellsoftware beispielsweise im Rahmen einer Fitting-Session bei einem Akustiker. Mittels der Einstellung wird das Hörgerät, insbesondere die Signalverarbeitung der Signalverarbeitungseinheit hinsichtlich des Hördefizits und / oder der Hörbeeinträchtigung des Nutzers eingestellt.

Der Schallschlauch übt häufig einen Einfluss auf ein Übertragungsverhalten des Hörgeräts aus. Hierbei wird unter Einfluss eine frequenzabhängige Dämpfung und / oder frequenzabhängige Verstärkung des Schalls beim "Durchlaufen" des Schallschlauchs zum Trommelfell verstanden. Dies wird beim Anpassen des Hörgeräts, beispielsweise auf Basis eines Referenzschallschlachs berücksichtigt. Die Berücksichtigung auf Basis des Referenzschallschlauchs erfolgt jedoch allgemein, d.h. nicht nutzerspezifisch, wodurch beispielsweise unterschiedliche Längen von Schallschläuchen und insbesondere deren Einfluss auf das Übertragungsverhalten nicht beziehungsweise nur unzureichend berücksichtigt werden.

Ausgehend hiervon liegt der Erfindung die Aufgabe zugrunde ein Verfahren anzugeben, mit dessen Hilfe eine Hörvorrichtung mit möglichst geringem Aufwand nutzerspezifisch angepasst werden kann.

Die Aufgabe wird erfindungsgemäß gelöst durch ein Verfahren zum Anpassen einer Hörvorrichtung an einen individuellen Nutzer mit den Merkmalen des Anspruchs 1. Vorteilhafte Ausgestaltungen, Weiterbildungen und Varianten sind Gegenstand der Unteransprüche.

Unter Hörvorrichtung wird vorliegend insbesondere ein Hörhilfegerät bereits genannter Art verstanden. Alternativ wird unter Hörvorrichtung allgemein ein Gerät zur Erzeugung und Ausgabe von Schall, beispielsweise nach Art eines Kopfhörers verstanden.

Die Hörvorrichtung weist eine Signalverarbeitungseinheit zur Verarbeitung eines elektrischen Eingangssignals in ein elektrisches Ausgangssignal auf. Die Verarbeitung des elektrischen Eingangssignals erfolgt hierbei auf Basis einer Übertragungsfunktion. Diese wird bei einem Fittingprozess an die individuellen Gegebenheiten des Hörgeräteträgers angepasst. Bei der Übertragungsfunktion handelt es sich üblicherweise um eine konfigurierbare und frequenzabhängige Referenzübertragungsfunktion. Unter (Referenz-) Übertragungsfunktion wird vorliegend allgemein eine mathematische Funktion verstanden, welche die Verarbeitung, beispielsweise eine Faltung und / oder insbesondere eine Verstärkung, des elektrischen Eingangssignals beschreibt. Unter konfigurierbar wird vorliegend speziell eine Einstellbarkeit von Parametern der Signalverarbeitungseinheit verstanden, über die Einfluss auf die (Referenz-) Übertragungsfunktion gewonnen wird, speziell unter Berücksichtigung eines Hördefizits und / oder einer Hörbeeinträchtigung des Nutzers. Mit anderen Worten: Die Signalverarbeitungseinheit ist speziell auf eine individuell auf den Nutzer zugeschnittene, insbesondere frequenzabhängige Verstärkung des elektrischen Ausgangssignals einstellbar.

Die Hörvorrichtung weist weiterhin einen Hörer zur Ausgabe eines akustischen Ausgangssignals auf Basis des elektrischen Ausgangssignals auf. Der Hörer ist hierzu vorzugsweise nach Art eines elektroakustischen Wandlers bekannter Art ausgebildet.

Zur Übertragung des akustischen Ausgangssignals weist die Hörvorrichtung ein individuelles Schallübertragungselement mit einem frequenzabhängigen individuellen Verstärkungsverlauf auf. Unter individuell wird vorliegend eine Nutzerabhängigkeit des Schallübertragungselements hinsichtlich der Länge des individuellen Schallübertragungselements verstanden. Mit anderen Worten: Es variiert beispielsweise bei IDO-Hörgeräten die Länge des Schallkanals beispielsweise aufgrund einer individuellen und somit unterschiedlichen Ausgestaltung des Gehäuses des IDO-Geräts, welche auf eine individuelle Anatomie des Ohres eines jeweiligen Nutzers zurückzuführen ist. Die variierende Länge des Schallkanals führt häufig zu ungewollten frequenzabhängigen Verstärkungen und / oder frequenzabhängigen Dämpfungen des mittels des Hörers ausgesendeten Ausgangssignals. Hierdurch ist ein Hörempfinden des Nutzers beeinträchtigt, da der Nutzer Schall mit einer bestimmten Frequenz oder mit einem Wert in einem Frequenzbereich entweder verstärkt oder gedämpft wahrnimmt. Die ungewollte Verstärkung und / oder Dämpfung des Schalls innerhalb des Schallkanals ist beispielsweise auf Interferenzen bei der Übertragung des Ausgangssignal durch den Schallschlauch zurückzuführen.

Aufgrund unterschiedlicher Anatomien der Ohren von Nutzern, werden individuell auf den jeweiligen Nutzer angepasste Schallübertragungselemente mit einer auf, beispielsweise den Gehörgang des Nutzers angepassten Länge angefertigt.

Aufgrund der unterschiedlichen Längen weisen die verschiedenen Schallübertragungselemente unterschiedliche frequenzabhängige individuelle Verstärkungsverläufe auf. Unter einem individuellen Verstärkungsverlauf wird vorliegend eine insbesondere von der Frequenz des zu verstärkenden Signals abhängige Verstärkung aufgrund der innerhalb des Schallübertragungselements auftretenden Interferenzen verstanden. Die unterschiedlichen frequenzabhängigen Verstärkungen lassen sich beispielsweise unter Ausbildung einer sogenannten "Verstärkungskurve", welche den Verstärkungsverlauf "zeigt", grafisch darstellen.

Oftmals weisen HDO-Hörvorrichtungen zusätzlich eine sogenannte Otoplastik auf. Die Otoplastik ist ein Ohrpassstück, welches beispielsweise speziell auf den Gehörgang des Nutzers angepasst wird, um das von dem Schallübertragungselement übertragene akustische Ausgangssignal an das Trommelfell des Nutzers zu leiten. Hierzu ist die Otoplastik typischerweise in Richtung des Trommelfells des Nutzers betrachtet endseitig an dem Schallübertragungselement angeordnet.

Der Hörer und das individuelle Verstärkungselement bilden bevorzugt ein individuelles Übertragungssystem für das akustische Ausgangssignal. Hierbei berücksichtigt das individuelle Übertragungssystem beispielsweise individuelle Hörertypen, individuelle akustische Ankopplungen des Hörers an das (individuelle) Schallübertragungselement sowie allgemein akustische Toleranzen des Hörers und / oder des individuellen Schallübertragungselements. Derartige zuvor genannte Aspekte wirken sich auf den individuellen Verstärkungsverlauf aus.

Aufgrund dessen, dass der individuelle Verstärkungsverlauf jedoch im Wesentlichen von dem individuellen Schallübertragungselement abhängt, wird im Folgenden im Bezug auf den individuellen Verstärkungsverlauf nur auf das individuelle Schallübertragungselement eingegangen.

Der individuelle Verstärkungsverlauf wird zur Anpassung der Hörvorrichtung ermittelt und für einen nachfolgenden Fittingprozess gespeichert. Unter Fittingprozess wird vorliegend allgemein eine Anpassung des Hörgeräts, insbesondere der Referenzübertragungsfunktion an den individuellen Nutzer verstanden.

Hierdurch ist insbesondere eine nutzerabhängige Anpassung der Hörvorrichtung erreicht, um ein Hördefizit des Nutzers bestmöglich auszugleichen.

Gemäß einer bevorzugten Ausgestaltung wird, zur Anpassung der Hörvorrichtung an den individuellen Verstärkungsverlauf des individuellen Schallübertragungselements, der individuelle Verstärkungsverlauf des individuellen Schallübertragungselements auf Basis einer insbesondere vorgegebenen und bekannten Referenzübertragungsfunktion gemessen. Dies bedeutet, dass das Hörgerät mit einem individuellen Schallübertragungselement versehen wird. Es wird ein elektrisches Eingangssignal eingespeist. Dieses wird auf Basis der Referenzübertragungsfunktion in das elektrische Ausgangssignal überführt, welches dann vom Hörer und dem individuellen Schallübertragungselement in das akustische Ausgangssignal gewandelt wird. Dieses wird gemessen, so dass anhand des gemessenen akustischen Ausgangssignals der individuelle Verstärkungsverlauf erhalten oder bestimmbar ist und damit gemessen ist.

Diese Referenzübertragungsfunktion entspricht insbesondere einer Standard- oder Referenz-Voreinstellung des jeweiligen Hörgerätes, bevor dieses individuell auf den jeweiligen Hörgeräteträger angepasst wird. Die Referenzübertragungsfunktion ist beispielsweise auf dem Hörgerät vorinstalliert oder in einer Einstelleinheit (Software) hinterlegt.

Die Messung des individuellen Verstärkungsverlaufs des individuellen Schallübertragungselements erfolgt werkseitig oder herstellerseitig, beispielsweise im Rahmen einer Endabnahme beim Hersteller der Hörgeräte. Hierbei erfolgt weiterhin die Speicherung des gemessenen individuellen Verstärkungsverlaufs, um diesen zu einem späteren Zeitpunkt zur Verfügung zu stellen. Unter späterem Zeitpunkt werden allgemein alle Zeitpunkte nach der Messung des individuellen Verstärkungsverlaufs und speziell eine Fitting-Session bei einem Akustiker im Rahmen einer Übergabe des Hörgeräts an den Kunden verstanden. Hierdurch ist es ermöglicht einen individuellen Verstärkungsverlauf des individuellen Schallübertragungselements zunächst werkseitig zu ermitteln und z.B. abrufbar in einer Datenbank abzuspeichern und diesen ortsunabhängig einem Akustiker zur Anpassung der Hörvorrichtung während eines Fittingprozesses zur Verfügung zu stellen.

Der gemessene individuelle Verstärkungsverlauf wird anschließend mit einem Referenzverstärkungsverlauf verglichen, welcher vorzugsweise auf Basis der gleichen (Referenz-)Übertragungsfunktion ermittelt wurde. Der Referenzverstärkungsverlauf beschreibt das Verstärkungsverhalten eines Referenzsystems (Referenz-Übertragungssystem, insbesondere Referenzhörer und Referenz-Schallübertragungselement), welches insbesondere ein Referenz-Schallübertragungselement mit einer vorgegebenen Referenz-Länge aufweist.

Die Messung des individuellen Verstärkungsverlaufs auf Basis der Referenzübertragungsfunktion und ggf. auch der Vergleich mit dem Referenzverstärkungsverlauf werden werkseitig vorgenommen.

Dabei werden für eine Vielzahl von individuellen Übertragungssystemen die individuellen Verstärkungsverläufe gemessen und abgespeichert, ggf. zusammen mit den ggf. ermittelten Differenzen zum Referenzverstärkungsverlauf.

Die Referenzübertragungsfunktion, welche "innerhalb" der Signalverarbeitungseinheit die Verarbeitung des elektrischen Eingangssignals beschreibt, wird anschließend in Abhängigkeit einer Differenz zwischen den beiden Verstärkungsverläufen (individueller Verstärkungsverlauf und Referenzverstärkungsverlauf) eingestellt, insbesondere angepasst, beispielsweise parametriert. Hierdurch wird die Referenzübertragungsfunktion angepasst und eine (angepasste) Übertragungsfunktion erhalten, mit der dann die Wandlung des elektrischen Eingangssignals in das elektrische Ausgangssignal erfolgt. Diese angepasste Übertragungsfunktion berücksichtigt also die individuellen Randbedingungen und wird nachfolgend auch als individuelle Übertragungsfunktion bezeichnet. Diese berücksichtig also insbesondere den individuellen Verstärkungsverlauf des individuellen (nutzerspezifischen) Schallübertragungselements.

Diese Anpassung erfolgt während des Fittingprozesses bei einem Akustiker. Der besondere Vorteil ist darin zu sehen, dass der Akustiker lediglich auf die herstellerseitig ermittelten und abgespeicherten Differenzwerte zugreifen braucht. Der Fittingprozess ist daher vergleichsweise einfach. D.h. es ist lediglich erforderlich das individuelle Übertragungssystem zu ermitteln, insbesondere z.B. lediglich die individuelle Länge des Schallübertragungselements und die hierzu hinterlegten Daten abzurufen und in eine Fitting-Software einzuspielen.

Unter Referenz-Schallübertragungselement wird vorliegend allgemein ein Schallübertragungselement mit einem bekannten Verstärkungsverlauf, dem Referenzverstärkungsverlauf, verstanden. Das Referenzverstärkungselement ist weiterhin Teil des Referenzsystems, welches bekannte, beispielsweise auf Erfahrungswerten basierende Parameter aufweist. Unter Parameter werden vorliegend allgemein Eigenschaften des Referenzsystems, beispielsweise der Referenzverstärkungsverlauf des Referenz-Schallübertragungselements und/oder eine vorgegebene und bekannte Länge des Referenz-Schallübertragungselements verstanden. In diesem Zusammenhang ist das Referenzsystem als ein insbesondere nicht individuelles System und somit das Referenz-Schallübertragungselement und/oder der Referenzschallübertragungsverlauf als nicht individuell zu verstehen.

Mit anderen Worten: Der Referenzverstärkungsverlauf dient als ein insbesondere nicht individueller Referenzwert zu einem Vergleich der Werte einer tatsächlichen Verstärkung des individuellen Schallübertragungselements, dem individuellen Verstärkungsverlauf mit dem Referenzverstärkungsverlauf des Referenz-Schallübertragungselements. Der Referenzverstärkungsverlauf ist somit bei jedem Vergleich gleich, wobei der individuelle Verstärkungsverlauf des individuellen Schallübertragungselements von Nutzer zu Nutzer variiert. Der individuelle Verstärkungsverlauf tritt auf, sofern das individuelle Schallübertragungselement an der Hörvorrichtung beispielsweise anstelle des Referenz-Schallübertragungselements angeordnet ist.

Beispielsweise weist das individuelle Schallübertragungselement einen individuellen Verstärkungsverlauf auf, welcher - über das gesamte Hörspektrum des Nutzers oder auch über einen bestimmten Frequenzbereich - eine zusätzliche Verstärkung des akustischen Ausgangssignals um beispielsweise 10dB bewirkt. Bei einer unangepassten Referenzübertragungsfunktion nimmt der Nutzer nun das akustische Ausgangssignal -aufgrund der zusätzlichen Verstärkung von 10dBunerwünscht verstärkt wahr und ein gewünschter Höreindruck wird nachhaltig gestört. Analog kann das individuelle Schallübertragungselement durch den individuellen Verstärkungsverlauf auch zu einer Dämpfung des akustischen Ausgangssignals führen.

Die im Rahmen des Vergleiches ermittelten 10dB dienen nun als Differenz und als ein Anpasswert der Referenzübertragungsfunktion dahingehend, dass mittels der angepassten Referenzübertragungsfunktion das elektrische Ausgangssignal der Signalverarbeitungseinheit in den betroffenen Frequenzbereichen um die 10dB gedämpft wird. D.h. das auf dem elektrischen Ausgangssignal basierende akustische Ausgangssignal wird durch die innerhalb des individuellen Schallübertragungselements auftretende Verstärkung von 10dB auf das akustische Ausgangssignal verstärkt, sodass der Nutzer den gewünschten Höreindruck wahrnimmt und die Hörvorrichtung störungsfrei arbeitet.

Weiterhin erfolgt wie bereits beschrieben die Anpassung nicht ausschließlich für einzelne Frequenzen. Vielmehr ist mittels des beschriebenen Verfahrens eine Anpassung hinsichtlich eines frequenzabhängigen individuellen Verstärkungsverlaufs des individuellen Schallübertragungselements erreicht. D.h. aufgrund unterschiedlicher frequenzabhängiger zusätzlicher Verstärkungen des akustischen Ausgangssignals aufgrund des individuellen Verstärkungsverlaufs, erfolgt vorzugsweise eine Anpassung der Referenzübertragungsfunktion hinsichtlich des gesamten individuellen Verstärkungsverlaufs.

Der Vorteil ist darin zu sehen, dass mittels der Anpassung der Referenzübertragungsfunktion und damit der Hörvorrichtung an ein individuelles Schallübertragungselement -insbesondere an dessen individuellen Verstärkungsverlauf - eine Anpassung des Übertragungsverhaltens der Hörvorrichtung erreicht ist. Insbesondere ist die Anpassung hinsichtlich zumindest einer Reduzierung innerhalb des individuellen Schallübertragungselements auftretenden Interferenzen des akustischen Ausgangssignals erreicht. Durch die zumindest Reduzierung derartiger Interferenzen ist vor Allem eine nutzerspezifische Anpassung der Hörvorrichtung an nutzerspezifische individuelle, Schallübertragungselemente erreicht. Unter Interferenzen werden vorliegend insbesondere akustische Überlagerungen und / oder Resonanzen verstanden. Experimentelle Messungen haben ergeben, dass beispielsweise interferenzbedingte Verstärkungen einen Wert von bis zu 5dB in einem Frequenzbereich von 400Hz bis 1300Hz und einen Wert von bis zu 20dB in einem Frequenzbereich von 4kHz bis 6kHz aufweisen.

Analog hierzu ist erfolgt eine Anpassung einer unerwünschten Dämpfung des akustischen Ausgangssignals durch eine zusätzliche Verstärkung innerhalb der Signalverarbeitungseinheit, sofern das individuelle Schallübertragungselement die unerwünschte Dämpfung des akustischen Ausgangssignals bewirkt.

Gemäß einer bevorzugten Ausgestaltung erfolgt die Anpassung der Referenzübertragungsfunktion mittels einer Einstellsoftware. Die Einstellsoftware ist vorzugsweise auf einer Einstelleinheit hinterlegt oder aufgespielt. Eine derartige Einstelleinheit ist beispielswiese ein zur Anpassung und Einstellung der Hörvorrichtung eingerichteter Computer. Diese Einstelleinheit wird für den Fittingprozess, also für die Anpassung der Referenzübertragungsfunktion z.B. beim Akustiker benutzt. Die Anpassung der Referenzübertragungsfunktion erfolgt beispielsweise mittels einer drahtgebundenen oder vorzugsweise drahtlosen Verbindung zwischen der Hörvorrichtung und der Einstelleinheit.

Die Einstellsoftware ist standardmäßig auf eine Referenzübertragungsfunktion auf Grundlage des Referenzverstärkungsverlaufs eingestellt. Hierzu wird der Referenzverstärkungsverlauf bevorzugt im Rahmen einer werksseitigen Voreinstellung, beispielsweise im Rahmen einer Endabnahme des Hörgerätes in die Einstellsoftware implementiert. Alternativ wird der Referenzverstärkungsverlauf beispielsweise in einer Datenbank hinterlegt.

Der Vorteil ist, dass mittels der Einstellsoftware eine einfache Implementierung und Anpassung der Referenzübertragungsfunktion ermöglicht ist. Weiterhin ist eine Reduzierung des Entwicklungsaufwandes erreicht, da die Implementierung des Referenzverstärkungsverlaufes beispielsweise in eine herkömmliche Standard-Anpasssoftware ermöglicht ist.

Bevorzugt sind zu dem individuellen Verstärkungsverlauf lediglich Extrempunkte und Wendepunkte als Datenpaare hinterlegt. Diese werden beispielsweise aus dem individuellen Verstärkungsverlauf extrahiert. Unter Datenpaar wird vorliegend speziell eine Koordinate des individuellen Verstärkungsverlaufes nach bekannter Weise verstanden, welche zum Einen einen Frequenzwert und zum Anderen eine dazugehörige Verstärkung aufweist. Hierdurch ist einer Überladung eines Speicherplatzes vorgebeugt, da lediglich für den Verlauf des individuellen Verstärkungsverlaufes charakteristische Datenpaare, beispielswiese die bereits erwähnten lokalen Extremwerte und Wendepunkte für eine Speicherung extrahiert werden.

Gemäß einer zweckdienlichen Weiterbildung sind für ein vom Nutzer hörbares Frequenzspektrum und zu dem individuellen Verstärkungsverlauf lediglich maximal 20, vorzugsweise maximal 10 und insbesondere 8 Datenpaare hinterlegt.

Die Bestimmung der Datenpaare und deren Speicherung erfolgt herstellerseitig.

Zur Speicherung der Datenpaare sind diese in einer Datenbank hinterlegt, beispielsweise nach Art eines Cloud-Speichers. Hierdurch ist es ermöglicht, einen Zugriff von verschiedenen Orten und insbesondere von beispielsweise verschiedenen Akustikern auf die Datenpaare zu garantieren. Weiterhin ist hierdurch eine einfache Bearbeitung der Datenpaare ermöglicht. Alternativ oder ergänzend weist jede Hörvorrichtung beispielsweise ein Speicherelement auf, auf dem die Datenpaare gespeichert werden.

Alternativ oder ergänzend sind die Datenpaare codiert und insbesondere als ein grafischer Code hinterlegt. Dieser ist insbesondere für den Nutzer zugänglich, z.B. auf einer Verpackung der Hörvorrichtung angebracht oder auf einem der Hörvorrichtung zugeordneten Bedienhandbuch oder ähnlichem hinterlegt oder z.B. auch als grafischer Code von einer Internetseite abrufbar.. Unter grafischem Code wird vorliegend speziell beispielsweise eine sichtbare Codierung nach Art eines Strichcodes oder eines QR-Codes verstanden.

Weiter wird im Vorfeld des Vergleichs des individuellen Verstärkerverlaufs mit dem Referenzverstärkerverlaufs der individuelle Verstärkungsverlauf aus den Datenpaaren rekonstruiert, sodass zum Vergleich mittels der Einstellsoftware der gesamte frequenzabhängige individuelle Verstärkungsverlauf herangezogen wird.

Zur Messung des individuellen Verstärkungsverlaufs (üblicherweise beim Hersteller) wird - wie zuvor bereits erläutert - üblicherweise derart vorgegangen, dass von der Signalverarbeitungseinheit ein elektrisches Referenzausgangssignal ausgegeben wird. Das ausgegebene Referenzausgangssignal wird anschließend mittels des Hörers in ein akustisches Ausgangssignal gewandelt. Das akustische Ausgangssignal wird anschließend endseitig an dem an dem Hörer angeordneten individuellen Schallübertragungselement gemessen. Eine Erzeugung des Referenzausgangssignals erfolgt beispielsweise entweder aufgrund einer Einspeisung eines vorgegebenen akustischen Referenzeingangssignals in die Signalverarbeitungseinheit - beispielsweise mittels eines Tongenerators, der ein in Frequenz und Amplitude parametrierbares Signal generiert - oder alternativ durch die Signalverarbeitungseinheit selbst. Als zu messende Kenngrößen des Referenzausgangssignals dienen beispielsweise eine Verstärkung und / oder ein maximaler Ausgangspegel aus denen der individuelle Verstärkungsverlauf generiert wird. Unter elektrischem Referenzausgangssignal wird vorliegend ein elektrisches Signal verstanden, welches beispielsweise über einen vorgegebenen Frequenzbereich einen vorgegebenen, insbesondere konstanten Schallpegel aufweist.

In einer bevorzugten Weiterbildung wird der individuelle Verstärkungsverlauf mit Hilfe der Einstelleinheit rekonstruiert. Die Rekonstruktion erfolgt im Rahmen einer Fitting-Session bei einem Akustiker. Hierdurch ist eine einfache Implementierung des individuellen Verstärkungsverlaufs in die Einstellsoftware ermöglicht. Während der Rekonstruktion wird der individuelle Verstärkungsverlauf vorzugsweise ohne den Nutzer ermittelt. D.h. der Nutzer trägt während der Messung die Hörvorrichtung nicht. Die für die Rekonstruktion notwendigen Datenpaare erhält der Akustiker entweder aus der Datenbank und / oder durch eine Decodierung des beispielsweise auf der Verpackung der Hörvorrichtung aufgedruckten grafischen Codes.

Nach der Rekonstruktion des individuellen Verstärkerverlaufs in die und mittels der Einstellsoftware, erfolgt ein Vergleich des Referenzverstärkerverlaufs mit dem rekonstruierten individuellen Verstärkungsverlauf durch die Einstellsoftware. Eine Differenz der beiden Verläufe dient anschließend einer Anpassung der Referenzübertragungsfunktion der Signaleinheit, welche ebenfalls mittels der Einstellsoftware angepasst und / oder eingestellt wird. Die Anpassung der Referenzübertragungsfunktion erfolgt nach bereits genannter Weise, beispielsweise durch ein "Aufaddieren" der Differenzverstärkung auf den Referenzverstärkungsverlauf. Hierdurch ist insbesondere ein unverfälschter Höreindruck für den Nutzer auch bei einem individuellen Schallübertragungselement erreicht.

Nach der Anpassung der Referenzübertragungsfunktion parametriert die Einstellsoftware die Signalverarbeitung auf Grundlage der angepassten Referenzübertragungsfunktion. Die Parametrierung erfolgt beispielsweise mittels der bereits beschriebenen drahtlosen Verbindung zwischen der Einstelleinheit und der Hörvorrichtung. Unter Parametrierung wird vorliegend speziell eine Einstellung der Signalverarbeitungseinheit mit der angepassten Referenzübertragungsfunktion verstanden.

Der Vorteil ist, dass für die Anpassung der angepassten Referenzübertragungsfunktion und die anschließende Parametrierung der Signalverarbeitungseinheit bereits existierende Einheiten und / oder Software herangezogen wird, welche lediglich um eine Funktion zur Anpassung der Referenzübertragungsfunktion und zur Parametrierung der Signalverarbeitungseinheit erweitert wird. Hierdurch sind weiterhin Kostenvorteile, insbesondere hinsichtlich Entwicklungskosten erreicht.

Gemäß einer bevorzugten Ausgestaltung ist das Schallübertragungselement als ein Schallkanal ausgebildet. Derartige Schallkanäle sind häufig an Hörvorrichtungen zur Übertragung eines akustischen Signals angeordnet.

In jedem Fall aber weist die individuelle Länge des Schallübertragungselements nutzerabhängig einen Wert im Bereich zwischen 2mm bis 20mm auf. Hierdurch ist eine individuelle und nutzerabhängige Fertigung des Schallübertragungselements für den Nutzer erreicht.

Gemäß einer zweckdienlichen Ausgestaltung ist die Hörvorrichtung als ein Hörhilfegerät, insbesondere als ein IDO-Hörhilfegerät ausgebildet. Derartige IDO-Hörhilfegeräte sind auf dem Markt entweder als sogenannte Wireless-Geräte oder als non-Wireless-Geräte erhältlich. Unter einem Wireless-Gerät wird vorliegend ein Hörhilfegerät, welches zwei Hörhilfeteilgeräte (je Ohr des Nutzer ein Hörhilfeteilgerät) aufweist verstanden, welches vorzugsweise drahtlose Verbindungen beispielsweise zu einer Einstelleinheit oder alternativ zwischen den Hörhilfeteilgeräten beispielsweise zur Ausbildung binauraler Signale aufweist. Unter einem non-Wireless-Gerät wird analog vorliegend ein Hörhilfegerät verstanden, welches insbesondere nicht zu einer Kommunikation mittels einer drahtlosen Verbindung ausgebildet ist.

Das beschriebene Verfahren ist insbesondere analog auch im Hinblick auf Wireless- und non-Wireless-Geräte übertragbar. Dieser Übertragung liegt die Überlegung zugrunde, dass Wireless-Geräte, insbesondere Wireless-IDO-Geräte ab Werk beispielsweise ein längeres Schallübertragungselement aufweisen als beispielsweise non-Wireless-IDO-Geräte. Das längere Schallübertragungselement bei Wireless-Geräten resultiert beispielsweise aufgrund eines an dem Wireless-Gerät angeordneten Antennenelementes, welches nach Art einer Spulenantenne um das Schallübertragungselement angeordnet ist. Somit weisen die Schallübertragungselemente der Wireless-Geräte und der non-Wireless-Geräte auch Längenunterschiede auf, welche insbesondere jeweils einen unterschiedlichen frequenzabhängigen Verstärkungsverlauf zeigen. Bei einer beispielsweisen Umrüstung eines Non-Wireless-Gerätes auf ein Wireless-Gerät ist das bereits beschriebene Verfahren anwendbar, um auftretende Abweichungen bereits beschriebener Art zumindest zu reduzieren. Allgemein ist das beschriebene Verfahren auf alle Hörgerätevarianten anwendbar, welche beispielsweise bauartbedingt unterschiedlichen Längen des individuellen Schallübertragungselements aufweisen. Hierdurch ist insbesondere ein Vorteil hinsichtlich einer vereinfachten Entwicklung erreicht.

Zusammenfassend ist das erfindungsgemäße Verfahren unter anderem durch folgende Schritte gekennzeichnet:
a) Es werden hersteller- oder werksseitig für eine Vielzahl von individuellen Übertragungssystemen die individuellen Verstärkungsverläufe gemessen
b) aus diesen extrahierte Datenpaare werden in einer Datenbank, insbesondere in einer Cloud abgelegt,
c) während eines Fittingprozesses beim Akustiker wird das für einen jeweiligen Hörgeräteträger (Nutzer) vorgesehene individuelle Übertragungssystem mit der individuelle Länge des Schallübertragungselements bestimmt,
d) zu dem individuellen Übertragungssystem werden die dafür hinterlegten Datenpaare abgerufen,
e) aus den Datenpaaren wird der individuelle Verstärkungsverlauf rekonstruiert,
f) der individuelle Verstärkungsverlauf wird mit dem auf der Einstelleinheit hinterlegten Referenzverstärkungsverlauf verglichen und (frequenzabhängig) Differenzen bestimmt (mit Hilfe der Einstelleinheit),
g) in Abhängigkeit der Differenzen wird die Referenzübertragungsfunktion angepasst/parametriert, so dass eine individuelle Übertragungsfunktion erhalten wird, die das individuelle Schallübertragungsverhalten des individuellen Schallübertragungselements berücksichtig.

Ein Ausführungsbeispiel der Erfindung wird nachfolgend anhand der Figuren näher erläutert. Diese zeigen teilweise in stark vereinfachten Darstellungen:
- Fig. 1: den prinzipiellen und vereinfachten Aufbau einer als IDO-Hörgerät ausgebildeten Hörvorrichtung,
- Fig. 2: einen skizzierten Verlauf von zwei unterschiedlichen Verstärkungsverläufen sowie ,
- Fig. 3: ein schematisch dargestelltes Blockschaltbild der Verfahrensschritte.

In den Figuren sind gleichwirkende Teile mit den gleichen Bezugszeichen dargestellt.

In Fig. 1 ist ein grob vereinfachter und skizzierter Aufbau eine als IDO-Hörgerät ausgebildeten Hörvorrichtung H dargestellt. Unter IDO-Hörgerät wird im Ausführungsbeispiel ein Hörgerät verstanden, welches zumindest teilweise, insbesondere vollständig im Gehörgang eines Nutzers angeordnet ist.

Das IDO-Hörgerät weist im Ausführungsbeispiel ein Hörgerätegehäuse 1, ein Mikrofon 2 zur Aufnahme und Wandlung eines akustischen Eingangssignals in ein elektrisches Eingangssignal sowie eine Signalverarbeitungseinheit 3 auf. Die Signalverarbeitungseinheit 3 dient zur Wandlung, insbesondere Verstärkung des elektrischen Eingangssignals in ein elektrisches Ausgangssignal. Zudem weist das IDO-Hörgerät eine Batterie 5 zur elektrischen Versorgung auf.

Weiterhin weist das IDO-Hörgerät einen Hörer 4 zur Wandlung des elektrischen Ausgangssignals in ein akustisches Ausgangssignal S und Ausgabe des akustischen Ausgangssignals auf. An dem Hörer 4 ist im Ausführungsbeispiel endseitig ein Schallübertragungselement 6, beispielsweise ein Schallschlauch bekannter Art angeordnet. Das Schallübertragungselement 6 dient einer Übertragung des akustischen Ausgangssignals vom Hörer 4 an das Trommelfell 10 des Nutzers. Dieser Ausgestaltung liegt die Überlegung zugrunde, dass insbesondere bei IDO-Hörgeräten der Hörer 4 meist nicht direkt am Hörgerätegehäuse 1 angeordnet ist. Aufgrund einer individuellen an das Ohr des Nutzers angepasste Hörgerätegehäuse 1 variiert eine Position des Hörers 4 innerhalb des Hörgerätegehäuses 1. Um das akustische Ausgangssignal jedoch vom Hörer 4 an einen Ausgang 8 des Hörgerätegehäuses 1 zu übertragen, wird üblicherweise zwischen dem Hörer 4 und dem Ausgang 8 das Schallübertragungselement 6 angeordnet.

Das Schallübertragungselement 6 weist beispielsweise nutzerspezifisch eine Länge mit einem Wert im Bereich von 2mm bis 20mm auf. Analog hierzu weisen Schallübertragungselemente 6 unterschiedlicher Längen auch jeweils unterschiedliche Verstärkungsverläufe des durch sie übertragenen akustischen Ausgangssignals auf.

Im Ausführungsbeispiel bilden der Hörer 4 und das individuelle Schallübertragungselement 6 ein individuelles Schallübertragungssystem.

In Fig. 2 sind zwei derartige Verstärkungsverläufe 12,14 in Abhängigkeit der Frequenz f skizziert dargestellt. Im Ausführungsbeispiel ist die Frequenz f logarithmisch auf der Abszissenachse X aufgetragen. Auf der Ordinatenachse Y ist die Verstärkung in Dezibel akustisch (dBa) angegeben.

Im Ausführungsbeispiel sind zum Einen ein Referenzverstärkungsverlauf 12 (Verstärkung eines akustischen Ausgangssignals bei einer Übertragung mittels eines Referenz-Schallübertragungselements) und zum Anderen ein individueller Verstärkungsverlauf 14 (Verstärkung eines akustischen Ausgangssignals bei einer Übertragung mittels eines individuellen, nutzerspezifischen Schallübertragungselements) in Abhängigkeit der Frequenz f aufgetragen. Die dargestellten Verläufe 12,14 dienen einer Veranschaulichung und Erklärung eines Frequenzunterschiedes zur Anpassung einer Referenzübertragungsfunktion der Signalverarbeitungseinheit 3. Weiterhin ist in Fig. 2 der Verlauf eines eingangsseitig in die Signalverarbeitungseinheit eingespeisten Referenzsignals S_{R} dargestellt. Das eingespeiste Referenzsignal S_{R} weist im Ausführungsbeispiel über das gesamte Frequenzspektrum einen konstanten Schallpegel auf. Frequenzabhängige Differenzen beispielsweise zwischen dem Referenzsignal S_{R} und dem individuellen Verstärkungsverlauf 14 dienen einer Ermittlung des individuellen Verstärkungsverlaufes 14 nach bereits erklärter Weise.

Im Ausführungsbeispiel weist der individuelle Verstärkungsverlauf 14 bei einer ersten Frequenz f₁ eine von dem Referenzverstärkungsverlauf 12 erste Verstärkungsdifferenz Δ1 auf. Bei einer zweiten Frequenz f₂ weist der individuelle Verstärkungsverlauf 14 eine von dem Referenzverstärkungsverlauf 12 zweite Verstärkungsdifferenz Δ2 auf. Hierbei unterscheiden sich die beiden Verstärkungsdifferenzen Δ1,Δ2 hinsichtlich ihrer Verstärkung. D.h. das akustische Ausgangssignal wird bei einer Übertragung durch das individuelle Schallübertragungselement 6 sofern es mit der Frequenz f1 in das individuelle Schallübertragungselement 6 eingespeist wird, um den Wert Δ1 verstärkt (im Vergleich zu der Übertragung mittels des Referenz-Schallübertragungselements). Analog wird das akustische Ausgangsignal, sofern es mit der Frequenz f₂ in das individuelle Schallübertragungselement 6 eingespeist wird, um den Wert Δ2 gedämpft (im Vergleich zu der Übertragung mittels des Referenz-Schallübertragungselements).

In beide Schallübertragungselemente (Referenz-Schallübertragungselement und individuelles Schallübertragungselement) wird ein und dasselbe akustische Ausgangssignal seitens der Signalverarbeitungseinheit eingespeist, sodass die Verstärkungsdifferenzen ausschließlich durch beispielsweise die Längenunterschiede der Schallübertragungselemente auftreten. Weiterhin unterscheiden sich die beiden Schallübertragungselemente (Referenz-Schallübertragungselement und individuelles Schallübertragungselement) beispielsweise auch in Material, Form und / oder Querschnitt.

Derartige Verstärkungsdifferenzen Δ1,Δ2 führen bei einer Nichtanpassung innerhalb der Übertragungsfunktion der Signaleinheit zu unerwünschten und für den Nutzer störenden Interferenzen des akustischen Ausgangssignals.

Zum detaillierten Verständnis wird in Fig. 3 mittels eines grob skizzierten Blockschaltbilds der Verfahrensschritte noch einmal auf die Grundidee des Verfahrens 15 im Ausführungsbeispiel eingegangen.

Zur Bestimmung eines Referenzverstärkungsverlaufs 12 der Hörvorrichtung H wird beispielsweise im Rahmen der Entwicklung der Referenzverstärkungsverlauf 12 beispielsweise auf Basis von Erfahrungswerten hinsichtlich beispielsweise einer zu erwartenden Durchschnittswertes für die Länge er für die Hörvorrichtung H gefertigten individuellen Schallübertragungselemente 6 ermittelt. Hierzu wird ein Referenz-Schallübertragungselement, welches beispielsweise eine derartige Mittelwertlänge aufweist herangezogen. Anschließend wird der Referenzverstärkungsverlauf 12 beispielsweise in einer Datenbank gespeichert.

Der individuelle Verstärkungsverlauf 14 wird beispielsweise im Rahmen einer Endabnahme nach einer Fertigung der Hörvorrichtung H ermittelt 16. Hierzu wird beispielsweise in die Signalverarbeitungseinheit 3 ein vorgegebenes elektrisches Eingangssignal, beispielsweise das Referenzsignal S_{R} eingespeist. Anschließend wird der individuelle Verstärkungsverlauf 14 des endseitig am individuellen Schallübertragungselement 6 ausgegebenen akustischen Ausgangssignals erfasst.

Im Rahmen einer anschließenden Prüfung 18 des ermittelten individuellen Verstärkungsverlaufs 14 wird dieser hinsichtlich Messungenauigkeiten oder Störungen überprüft. Beispielsweise treten bei der Ermittlung des individuellen Verstärkungsverlaufs 14 oftmals Störungen und / oder Abweichungen aufgrund einer beispielsweise fehlerhaften Positionierung der Hörvorrichtung H innerhalb einer Messkammer auf.

Sofern der ermittelte individuelle Verstärkungsverlauf die Prüfung positiv durchläuft (somit keine bis hinnehmbare Abweichungen auftraten) erfolgt eine Ermittlung von Datenpaaren des erfassten individuellen Verstärkungsverlaufes, beispielsweise durch eine Extraktion von relevanten Datenpaaren 20. Unter relevanten Datenpaaren werden vorliegend verlaufscharakteristische Koordinaten, beispielsweise lokale Maxima und / oder Minima oder Wendepunkte verstanden.

Im Ausführungsbeispiel werden vorliegend beispielsweise maximal 20, insbesondere maximal 8 Datenpaare extrahiert.

Bei einer negativen Prüfung (die auftretenden Abweichungen sind nicht hinnehmbar oder die Messung war gänzlich fehlerhaft) erfolgt keine Extraktion von Datenpaaren 22.

Anschließend werden die extrahierten Datenpaare gespeichert 24. Die Speicherung erfolgt beispielsweise in einer Datenbank. Insbesondere ist die Datenbank als ein Cloud-Speicher eingerichtet, sodass ein ortsunabhängiger und / oder zeitunabhängiger Zugriff auf die Datenpaare gewährleistet ist. Alternativ sind die Datenpaare beispielsweise mittels eines internen Speicherelements innerhalb des Hörgeräts gespeichert oder mittels einer grafischen Codierung beispielsweise auf die Verpackung der Hörvorrichtung H gedruckt. Unter grafischer Codierung wird vorliegend beispielsweise ein Strichcode nach bekannter Weise oder ein QR-Code verstanden.

Die Referenzübertragungsfunktion auf deren Basis die Signalverarbeitungseinheit 3 die elektrischen Eingangssignale in elektrische Ausgangssignale verarbeitet wird im Ausführungsbeispiel auf Basis der (wie bereits erwähnt) im Rahmen der Entwicklung gespeicherten Datenpaare des Referenzverstärkungssignals eingerichtet.

Die beschriebenen Verfahrensschritte 16,18,20,22,24 erfolgen im Ausführungsbeispiel insbesondere werkseitig. D.h. die Erfassung des individuellen Verstärkungsverlaufs und die Extraktion und Speicherung der Datenpaare erfolgt beispielsweise im Rahmen einer Endabnahme des Hörgeräts bei der Herstellung.

Eine Anpassung der Referenzübertragungsfunktion der Signalverarbeitungseinheit 3 auf einen individuellen Verstärkungsverlauf 14 eines individuellen Schallübertragungselements 6 erfolgt beispielsweise im Rahmen einer Fitting Session beim Akustiker.

Hierzu erfolgt zunächst beispielsweise ein Einlesevorgang des Hörgerätes mittels einer Einstelleinheit 25, beispielsweise ein Computer, hinsichtlich einer Prüfung, ob für die Hörvorrichtung H und insbesondere für das angeordnete individuelle Schallübertragungselement 6 Datenpaare hinterlegt sind 26. Der Einlesevorgang erfolgt beispielsweise mittels einer drahtlosen Verbindung 28.

Bei einer positiven Prüfung, d.h. für das individuelle Schallübertragungselement 6 sind Datenpaare vorhanden, beispielsweise in der bereits erwähnten Datenbank, erfolgt ein Auslesen 30 der hinterlegten Datenpaare aus der Datenbank. Alternativ erfolgt eine Ermittlung der Datenpaare durch eine Decodierung des grafischen Codes auf der Verpackung der Hörvorrichtung H.

Bei einer negativen Prüfung, d.h. für das individuelle Schallübertragungselement sind keine Datenpaare hinterlegt oder die Hörvorrichtung H weist kein individuelles Schallübertragungselement 6 auf, erfolgt keine Anpassung der Referenzübertragungsfunktion der Signalverarbeitungseinheit hinsichtlich eines individuellen Verstärkungsverlaufs 14, sondern die Einstelleinheit 25 übernimmt die Datenpaare des Referenzverstärkungsverlaufs 12 zur Einrichtung der Referenzübertragungsfunktion 32.

Anschließend an das Auslesen der Datenpaare des individuellen Verstärkungsverlaufs 14 erfolgt eine Rekonstruktion 34 des individuellen Verstärkungsverlaufs 14 mittels der gespeicherten Datenpaare seitens der Einstelleinheit, beispielsweise mittels einer Einstellsoftware 36.

Die beiden ermittelten beziehungsweise rekonstruierten Verläufe 12,14 werden nun hinsichtlich einer Differenz im Verstärkungsverhalten miteinander verglichen 38. Mit anderen Worten: Die Einstellsoftware 36 ermittelt durch einen Vergleich der beiden Verläufe 12,14 inwieweit der individuelle Verstärkungsverlauf hinsichtlich der Verstärkung von dem Referenzverstärkungsverlauf 12 abweicht. Diese Differenz wird vorliegend beispielsweise für ein Frequenzband im hörbaren Bereich des Menschen (20Hz bis 20kHz) ermittelt, sodass beispielsweise für jede hörbare Frequenz eine Differenz zwischen den beiden Verläufen 12,14 ermittelt wird. Somit wird die Differenz über ein bestimmtes Frequenzband für eine Anpassung der Referenzübertragungsfunktion herangezogen. Hintergrund dieser Ermittlung ist, dass sich die Differenz der Verstärkung der beiden Verläufe 12,14 insbesondere frequenzabhängig ändert.

Zur Anpassung 40 der Referenzübertragungsfunktion der Signalverarbeitungseinheit 3 wird die zuvor ermittelte Differenz mittels der Einstellsoftware 36 auf die Referenzübertragungsfunktion "aufaddiert". D.h. die Referenzübertragungsfunktion wird mittels der Einstellsoftware derart angepasst, dass diese in Abhängigkeit der Frequenz ein elektrisches Ausgangssignal generiert, welches um den Wert und das Vorzeichen der Differenz von dem voreingestellten elektrischen Ausgangssignal abweicht. Somit wird seitens der Signalverarbeitungseinheit 3 bewusst ein beispielsweise zu stark verstärktes oder zu schwach verstärktes elektrisches Ausgangssignal und nach der Wandlung im Hörer ein akustisches Ausgangssignal S ausgegeben, welches jedoch aufgrund des individuellen Verstärkungsverlaufs 14 des individuellen Schallübertragungselements 6 derart verstärkt oder gedämpft wird, dass der Nutzer das gewünschte Ausgangssignal hört.

### Bezugszeichenliste

- 1: Hörgerätegehäuse
- 2: Mikrofon
- 3: Signalverarbeitungseinheit
- 4: Hörer
- 5: Batterie
- 6: Schallübertragungselement
- 8: Ausgang des Hörgerätegehäuses
- 10: Trommelfell
- 12: Referenzverstärkungsverlauf
- 14: individueller Verstärkungsverlauf
- 15: Verfahren zum Anpassen einer Hörvorrichtung
- 16: Ermittlung des Referenzverstärkungsverlaufs
- 18: Prüfung des Referenzverstärkungsverlaufs
- 20: negative Prüfung: Extraktion von Datenpaaren
- 22: positive Prüfung: keine Extraktion von Datenpaaren
- 24: Speicherung der Datenpaare
- 25: Einstelleinheit
- 26: Prüfung auf hinterlegte Datenpaare für das individuelle Schallübertragungselement
- 28: drahtlose Verbindung
- 30: Auslesen der Datenpaare
- 32: Einrichtung der Referenzübertragungsfunktion mittels des Referenzverstärkungsverlaufs
- 34: Rekonstruktion des individuellen Verstärkungsverlaufs aus den Datenpaaren
- 36: Einstellsoftware
- 38: Berechnung der Differenz zwischen dem individuellen Verstärkungsverlauf und dem Referenzverstärkungsverlauf
- 40: Anpassung der Referenzübertragungsfunktion an individuellen Verstärkungsverlauf
- dBa: akustische Verstärkung
- H: Hörvorrichtung
- S: akustisches Ausgangssignal
- S_{R}: Referenzsignal
- f: Frequenz
- f₁: erste Frequenz
- f₂: zweite Frequenz
- Δ1: erste Verstärkungsdifferenz
- Δ2: zweite Verstärkungsdifferenz
- X: Abszissenachse
- Y: Ordinatenachse

## Patentansprüche

1. Verfahren (15) zum Anpassen einer Hörvorrichtung (H) , wobei die Hörvorrichtung (H) aufweist:
- eine Signalverarbeitungseinheit (3) zur Verarbeitung eines elektrischen Eingangssignals in ein elektrisches Ausgangssignal auf Basis einer Übertragungsfunktion,
- einen Hörer (4) zur Ausgabe eines akustischen Ausgangssignals (S) auf Basis des elektrischen Ausgangssignals sowie
- ein an den Hörer (4) angeschlossenes individuelles Schallübertragungselement (6), wobei die individuelle Länge des Schallübertragungselements (6) nutzerabhängig einen Wert von 2mm bis 20mm aufweist und wobei der Hörer (4) sowie das individuelle Schallübertragungselement (6) ein individuelles Übertragungssystem mit einem frequenzabhängigen individuellen Verstärkungsverlauf (14) für das akustische Ausgangssignal (S) bilden,
wobei der individuelle Verstärkungsverlauf (14) ermittelt wird und für einen nachfolgenden Fittingprozess gespeichert wird und wobei
a) herstellerseitig für eine Vielzahl von individuellen Übertragungssystemen die individuellen Verstärkungsverläufe (14) gemessen werden,
b) aus diesen individuellen Verstärkungsverläufen (14) lokale Extremwerte und Wendepunkte als Datenpaare, die den Verlauf charakterisieren, extrahiert werden und die Datenpaare in einer Datenbank abgelegt werden,
c) während eines Fittingprozesses bei einem Akustiker die für einen jeweiligen Hörgeräteträger vorgesehene individuelle Länge des individuellen Schallübertragungselements (6) bestimmt wird,
d) zu dem individuellen Übertragungssystem die dafür in der Datenbank hinterlegten Datenpaare abgerufen werden,
e) aus den dafür hinterlegten Datenpaaren der zugehörige herstellerseitig gemessene individuelle Verstärkungsverlauf (14) rekonstruiert wird,
f) der individuelle Verstärkungsverlauf (14) mittels einer Einstelleinheit (25) mit einem hinterlegten Referenzverstärkungsverlauf (12) verglichen wird und Differenzen (Δ1,Δ2) bestimmt werden,
g) in Abhängigkeit der Differenzen (Δ1,Δ2) eine Referenzübertragungsfunktion der Signalverarbeitungseinheit (3) angepasst wird, so dass eine individuelle Übertragungsfunktion erhalten wird, die das individuelle Schallübertragungsverhalten des individuellen Schallübertragungselements (6) berücksichtigt und mit der dann die Verarbeitung des elektrischen Eingangssignals erfolgt.

2. Verfahren (15) nach dem vorhergehenden Anspruch,
wobei
- der individuelle Verstärkungsverlauf auf Basis der Referenzübertragungsfunktion gemessen wird,
- der individuelle Verstärkungsverlauf (14) mit dem Referenzverstärkungsverlauf (12) verglichen wird,
- die Referenzübertragungsfunktion in Abhängigkeit der Differenzen (Δ1,Δ2) zwischen dem individuellen Verstärkungsverlauf (14) und dem Referenzverstärkungsverlauf (12) angepasst wird, um die individuelle Übertragungsfunktion zu erhalten.

3. Verfahren (15) nach einem der beiden vorhergehenden Ansprüche,
wobei die Anpassung mit Hilfe einer auf der Einstelleinheit (25) hinterlegten Einstellsoftware (36) erfolgt, die standardmäßig auf die Referenzübertragungsfunktion auf Grundlage des Referenzverstärkungsverlaufs (12) eingestellt ist.

4. Verfahren (15) nach einem der vorhergehenden Ansprüche,
wobei lediglich Extrempunkte und Wendepunkte des individuellen Verstärkungsverlaufs (14) als Datenpaare hinterlegt sind.

5. Verfahren (15) nach dem vorhergehenden Anspruch,
wobei für ein hörbares Frequenzspektrum und zu dem individuellen Verstärkungsverlauf (14) lediglich maximal 20 vorzugsweise maximal 10 Datenpaare hinterlegt sind.

6. Verfahren (15) nach einem der beiden vorhergehenden Ansprüche,
wobei die Datenpaare in der Datenbank gespeichert sind.

7. Verfahren nach einem der Ansprüche 4 bis 6,
wobei die Datenpaare in einem serverbasierten Speicher, insbesondere in einer Cloud gespeichert sind.

8. Verfahren (15) nach einem der Ansprüche 4 oder 5,
wobei die Datenpaare codiert, insbesondere als grafischer Code hinterlegt sind.

9. Verfahren nach einem der Ansprüche 4 bis 5,
wobei im Vorfeld des Vergleiches des individuellen Verstärkungsverlaufs (14) mit dem hinterlegten Referenzverstärkungsverlauf (12) aus den Datenpaaren der individuelle Verstärkungsverlauf (14) rekonstruiert wird.

10. Verfahren (15) nach Anspruch 3,
wobei der individuelle Verstärkungsverlauf (14) mit Hilfe der Einstelleinheit (25) rekonstruiert wird.

11. Verfahren (15) nach Anspruch 2 und nach Anspruch 3,
wobei die Einstellsoftware (36) die Referenzübertragungsfunktion in Abhängigkeit der Differenz (Δ1,Δ2) anpasst.

12. Verfahren (15) nach dem vorhergehenden Anspruch,
wobei die Einstellsoftware (36) die Signalverarbeitungseinheit (3) auf Grundlage der angepassten Referenzübertragungsfunktion parametriert.

13. Verfahren (15) nach einem der vorhergehenden Ansprüche,
wobei das Schallübertragungselement (6) als ein Schallkanal ausgebildet ist.

14. Verfahren (15) nach einem der vorhergehenden Ansprüche,
wobei die Hörvorrichtung als ein Hörhilfegerät, insbesondere ein IDO-Hörhilfegerät ausgebildet ist.

## Claims

1. Method (15) for adapting a hearing device (H), wherein the hearing device (H) has:
- a signal processing unit (3) for processing an electrical input signal into an electrical output signal based on a transfer function,
- a receiver (4) for outputting an acoustic output signal (S) based on the electrical output signal, and
- an individual sound transmission element (6) connected to the receiver (4), wherein the individual length of the sound transmission element (6) has a value of 2 mm to 20 mm depending on the user and wherein the receiver (4) and the individual sound transmission element (6) form an individual transmission system with a frequency-dependent individual amplification profile (14) for the acoustic output signal (S),
wherein the individual amplification profile (14) is determined and stored for a subsequent fitting process and wherein
a) the individual amplification profiles (14) are measured by the manufacturer for a multiplicity of individual transmission systems,
b) local extrema and inflection points are extracted from these individual amplification profiles (14) as data pairs characterizing the profile, and the data pairs are stored in a database,
c) during a fitting process at an acoustician, the individual length of the individual sound transmission element (6) intended for a respective hearing aid wearer is determined,
d) for the individual transmission system, the data pairs stored for it in the database are retrieved,
e) the associated individual amplification profile (14) measured by the manufacturer is reconstructed from the data pairs stored for this purpose,
f) the individual amplification profile (14) is compared by means of a setting unit (25) with a stored reference amplification profile (12) and differences (Δ1,Δ2) are determined,
g) a reference transfer function of the signal processing unit (3) is adapted based on the differences (Δ1,Δ2), so that an individual transfer function is obtained, which takes into account the individual sound transmission behavior of the individual sound transmission element (6) and with which the processing of the electrical input signal is then carried out.

2. Method (15) according to the preceding claim,
wherein
- the individual amplification profile is measured based on the reference transfer function,
- the individual amplification profile (14) is compared with the reference amplification profile (12),
- the reference transfer function is adapted based on the differences (Δ1,Δ2) between the individual amplification profile (14) and the reference amplification profile (12) so as to obtain the individual transfer function.

3. Method (15) according to one of the two preceding claims,
wherein the adaption is carried out by means of a setting software (36) stored on the setting unit (25), said setting software (36) being set by default to the reference transfer function based on the reference amplification profile (12).

4. Method (15) according to one of the preceding claims,
wherein only extreme points and inflection points of the individual amplification profile (14) are stored as data pairs.

5. Method (15) according to the preceding claim,
wherein for an audible frequency spectrum and for the individual amplification profile (14), only a maximum of 20, preferably a maximum of 10 data pairs are stored.

6. Method (15) according to one of the two preceding claims,
wherein the data pairs are stored in the database.

7. Method according to one of claims 4 to 6,
wherein the data pairs are stored in a server-based storage, in particular in a cloud.

8. Method (15) according to one of claims 4 or 5,
wherein the data pairs are encoded, in particular stored as a graphical code.

9. Method according to one of claims 4 to 5,
wherein the individual amplification profile (14) is reconstructed from the data pairs in advance of the comparison of the individual amplification profile (14) with the stored reference amplification profile (12).

10. Method (15) according to claim 3,
wherein the individual amplification profile (14) is reconstructed by means of the setting unit (25).

11. Method (15) according to claim 2 and according to claim 3,
wherein the setting software (36) adapts the reference transfer function based on the difference (Δ1,Δ2).

12. Method (15) according to the preceding claim,
wherein the setting software (36) parameterizes the signal processing unit (3) based on the adapted reference transfer function.

13. Method (15) according to one of the preceding claims,
wherein the sound transmission element (6) is designed as a sound channel.

14. Method (15) according to one of the preceding claims,
wherein the hearing device is designed as a hearing aid device, in particular as an ITE hearing aid device.

## Revendications

1. Procédé (15) d'adaptation d'un dispositif auditif (H), dans lequel le dispositif auditif (H) comprend :
- une unité de traitement de signal (3) pour traiter un signal électrique d'entrée en un signal électrique de sortie sur la base d'une fonction de transfert,
- un récepteur (4) pour émettre un signal acoustique de sortie (S) sur la base du signal électrique de sortie, et
- un élément de transmission sonore individuel (6) relié au récepteur (4), la longueur individuelle de l'élément de transmission sonore (6) ayant une valeur de 2 mm à 20 mm en fonction de l'utilisateur, et le récepteur (4) et l'élément de transmission sonore individuel (6) formant un système de transmission individuel avec un profil d'amplification individuel (14) dépendant de la fréquence pour le signal de sortie acoustique (S),
dans lequel le profil d'amplification individuel (14) est déterminé et stocké pour un processus d'adaption ultérieur et dans lequel
a) les profils d'amplification individuelles (14) sont mesurés par le fabricant pour une multiplicité de systèmes de transmission individuels,
b) les valeurs extrêmes locales et les points d'inflexion sont extraits de ces profils d'amplifications individuels (14) en tant que paires de données caractérisant le profil, et les paires de données sont stockées dans une base de données,
c) au cours d'un processus de raccord chez un acousticien, la longueur individuelle de l'élément individuel de transmission sonore (6) destiné à un porteur d'appareil auditif respectif est déterminée,
d) pour le système de transmission individuel, les paires de données stockées dans la base de données à cet effet sont récupérées,
e) le profil d'amplification individuel associé (14) mesuré par le fabricant est reconstruit à partir des paires de données stockées à cet effet,
f) le profil d'amplification individuel (14) est comparé au moyen d'une unité d'adaption (25) à un profil d'amplification de référence mémorisé (12) et des différences (Δ1, Δ2) sont déterminées,
g) une fonction de transfert de référence de l'unité de traitement de signal (3) est adaptée en fonction des différences (Δ1, Δ2), de sorte qu'une fonction de transfert individuelle est obtenue, qui prend en compte le comportement individuel de transmission sonore de l'élément individuel de transmission sonore (6) et avec laquelle le traitement du signal électrique d'entrée est ensuite effectué.

2. Procédé (15) selon la revendication précédente,
dans lequel
- le profil d'amplification individuel est mesuré sur la base de la fonction de transfert de référence,
- le profil d'amplification individuel (14) est comparé au profil d'amplification de référence (12),
- la fonction de transfert de référence est adaptée en fonction des différences (Δ1, Δ2) entre le profil d'amplification individuel (14) et le profil d'amplification de référence (12) afin d'obtenir la fonction de transfert individuelle.

3. Procédé (15) selon l'une des deux revendications précédentes,
dans lequel l'adaption est effectuée à l'aide d'un logiciel de réglage (36) stocké sur l'unité de réglage (25), ledit logiciel de réglage (36) étant réglé par défaut sur la fonction de transfert de référence basée sur le profil d'amplification de référence (12).

4. Procédé (15) selon l'une des revendications précédentes,
dans lequel seuls les points extrêmes et les points d'inflexion du profil d'amplification individuel (14) sont stockés comme paires de données.

5. Procédé (15) selon la revendication précédente,
dans lequel pour un spectre de fréquences audibles et pour le profil d'amplification individuel (14), seulement un maximum de 20, de préférence un maximum de 10 paires de données sont stockées.

6. Procédé (15) selon l'une des deux revendications précédentes,
dans lequel les paires de données sont stockées dans la base de données.

7. Procédé selon l'une des revendications 4 à 6,
dans lequel les paires de données sont stockées dans un stockage sur la base d'un serveur, en particulier dans un nuage.

8. Procédé (15) selon l'une des revendications 4 ou 5,
dans lequel les paires de données sont codées, en particulier stockées sous forme de code graphique.

9. Procédé selon l'une des revendications 4 à 5,
dans lequel, avant de comparer le profil d'amplification individuel (14) avec le profil d'amplification de référence mémorisé (12), le profil d'amplification individuel (14) est reconstruit à partir des paires de données.

10. Procédé (15) selon la revendication 3,
dans lequel le profil d'amplification individuel (14) est reconstruit à l'aide de l'unité de réglage (25).

11. Procédé (15) selon la revendication 2 et selon la revendication 3,
dans lequel le logiciel de réglage (36) adapte la fonction de transfert de référence en fonction de la différence (Δ1, Δ2).

12. Procédé (15) selon la revendication précédente,
dans lequel le logiciel de réglage (36) paramètre l'unité de traitement de signal (3) sur la base de la fonction de transfert de référence ajustée.

13. Procédé (15) selon l'une des revendications précédentes,
dans lequel l'élément de transmission sonore (6) est conçu comme un canal sonore.

14. Procédé (15) selon l'une des revendications précédentes,
dans lequel l'appareil auditif est conçu comme un appareil d'aide auditive, en particulier un appareil d'aide auditive IDO.
